# EUROPÄISCHE PATENTSCHRIFT

(11) **EP 1 281 634 B1**
(45) Veröffentlichungstag und Bekanntmachung des Hinweises auf die Patenterteilung: **26.11.2008**
(21) Anmeldenummer: 02011035.9
(22) Anmeldetag: 17.05.2002
(51) Int. Cl.: B65D 83/14

(54) **Sprühdose**
Spray dispenser
Distributeur aerosol

(30) Priorität: 03.07.2001 DE 10131773
(43) Veröffentlichungstag der Anmeldung: 05.02.2003
(73) Patentinhaber: Motip Dupli GmbH, 74855 Hassmersheim (DE)
(72) Erfinder: Vogelsang, Jürg, 8132 Egg (CH)
(74) Vertreter: Naumann, Ulrich

(56) Entgegenhaltungen:
- EP-A- 1 199 255
- WO-A-01/64549
- ES-U- 1 039 242
- FR-A- 2 754 794
- GB-A- 1 525 767
- US-A- 3 369 712

## Beschreibung

Die Erfindung betrifft eine Sprühdose mit einem Dosenkörper zur Aufnahme des Sprühguts, wobei dem Dosenkörper eine Sprüheinrichtung für das Sprühgut und ein Farberkennungselement zur Anzeige der Farbe des Sprühguts zugeordnet ist und wobei das Farberkennungselement integral mit einer Schutzkappe für die Sprüheinrichtung und als vorzugsweise geschlossener Ring ausgebildet ist.

Sprühdosen der eingangs genannten Art sind aus der Praxis bekannt und existieren in verschiedenen Ausführungsformen. Dabei ist der Dosenkörper meist zylinderförmig ausgestaltet, wobei die Sprüheinrichtung an einer der Grundflächen des Zylinders angeordnet ist. Die Sprüheinrichtung ist meist durch einen Sprühkopf mit einem Sprühventil gebildet.

Sprühdosen der eingangs genannten Art werden häufig zum Versprühen von farbigen Lacken verwendet. Zur Erkennung des Farbtons des im Dosenkörper aufgenommenen Lacks ist dem Dosenkörper häufig ein Farberkennungselement zur Anzeige der Farbe des Sprühguts zugeordnet.

Des Weiteren ist dem Dosenkörper meist ein Deckel zum Schutz der Sprüheinrichtung zugeordnet. Der Deckel ist häufig ebenfalls im Wesentlichen zylinderförmig ausgebildet, wobei eine Grundfläche des Zylinders weggelassen ist, um an den Dosenkörper im Bereich der Sprüheinrichtung anzukoppeln. Mit Hilfe des Farberkennungselements ist beispielsweise beim Kauf der Sprühdose der Farbton des im Dosenkörper aufgenommenen Lacks von außen sicher bestimmbar.

Aus der US-A-3 369 712 ist eine Sprühdose mit allen Merkmalen des Oberbegriffs des Patentanspruchs 1 bekannt. Insbesondere weist die bekannte Sprühdose einen Dosenkörper, eine Sprüheinrichtung und ein Farberkennungselement zur Anzeige der Farbe des Sprühguts auf. Das Farberkennungselement ist integral mit einer Schutzkappe für die Sprüheinrichtung und als geschlossener Ring ausgebildet.

Die FR-A-2 754 794 zeigt ebenfalls eine Sprühdose mit allen Merkmalen des Oberbegriffs des Patentanspruchs 1. Auch bei dieser Sprühdose ist das Farberkennungselement als Ring ausgebildet, der nach Entfernen der Schutzkappe am Dosenkörper verbleibt.

Aus der nachveröffentlichten WO-A-01/64549 ist ebenfalls eine Sprühdose mit sämtlichen Merkmalen des Oberbegriffs des Patentanspruchs 1 bekannt. Bei der bekannten Sprühdose ist jedoch das Farberkennungselement dem Dosenkörper nicht reversibel zugeordnet.

Der vorliegenden Erfindung liegt die Aufgabe zugrunde, eine Sprühdose der eingangs genannten Art derart auszugestalten und weiterzubilden, dass eine besonders sichere Anordnung des integralen Bauteils aus Schutzkappe und Farberkennungselement am Dosenkörper erreichbar ist.

Erfindungsgemäß wird die voranstehende Aufgabe durch eine Sprühdose mit den Merkmalen des Patentanspruchs 1 gelöst. Danach ist die hier in Rede stehende Sprühdose derart ausgebildet, dass das Farberkennungselement dem Dosenkörper reversibel zugeordnet ist, dass das Farberkennungselement als ringartiger Außenmantel einer hohlen Kugelschicht oder eines hohlen Kegelstumpfs mit jeweils einem oberen kleineren und einem unteren größeren Durchgang ausgebildet ist, dass im Übergangsbereich zwischen Farberkennungselement oder Außenmantel und Schutzkappe eine Sollbruchstelle ausgebildet ist, wobei die Sollbruchstelle als Perforation oder durch mindestens drei Stege als Verbindung zwischen Farberkennungselement oder Außenmantel und Schutzkappe oder als Materialverdünnung ausgebildet sein kann, dass an der Innenseite des Farberkennungselements oder des Außenmantels oder des Anschlussbereichs ein Rastmittel vorgesehen ist und dass sich der Außenmantel bis zur gegenüber dem Dosenkörper wesentlich verkleinerten Sprüheinrichtung erstreckt und dort mittels des Rastmittels gehalten wird.

Das Farberkennungselement ist dem Dosenkörper reversibel zugeordnet. Hierdurch ist ermöglicht, dass das Farberkennungselement bei einer versehentlich unrichtigen Zuordnung zu dem Dosenkörper wieder entfernt werden und ein korrektes Farberkennungselement zugeordnet werden kann. Des Weiteren ist im Hinblick auf ein Recycling der Sprühdose nach ihrer Benutzung ein Trennen der Komponenten der Sprühdose - in diesem Fall eine Trennung des Farberkennungselements von dem Dosenkörper - möglich. Falls das Farberkennungselement aus einem anderen Material als der Dosenkörper hergestellt ist, kann somit eine materialspezifische Entsorgung oder Wiederbenutzung der Komponenten erfolgen.

Das Farberkennungselement ist als ringartiger Außenmantel einer hohlen Kugelschicht oder eines hohlen Kegelstumpfs mit jeweils einem oberen kleineren und einem unteren größeren Durchgang ausgebildet. Ein derartiger Außenmantel könnte derart dem Dosenkörper zugeordnet oder derart auf dem Dosenkörper angeordnet werden, dass die Sprüheinrichtung quasi aus dem oberen kleineren Durchgang herausragt. Mit anderen Worten wäre die Sprüheinrichtung in diesem Fall von dem Außenmantel umgeben. Ein derartiger Außenmantel weist eine relativ große Farberkennungsfläche auf, was die Farberkennung insgesamt vereinfacht.

In der Praxis und insbesondere bei Verwendung mehrerer Sprühdosen mit unterschiedlichen darin enthaltenen Lackfarben ist es sinnvoll, wenn das Farberkennungselement nach Entfernen der Schutzkappe dem Dosenkörper zugeordnet verbleiben kann. Mit anderen Worten ist eine einfache Trennbarkeit der Schutzkappe vom Farberkennungselement trotz der integralen Ausbildung von Farberkennungselement und Schutzkappe praktisch. Hierzu ist im Übergangsbereich zwischen Farberkennungselement oder Außenmantel und Schutzkappe eine Sollbruchstelle ausgebildet sein. Eine derartige Sollbruchstelle könnte derart ausgebildet sein, dass die Schutzkappe ohne übermäßigen Kraftaufwand per Hand von dem Farberkennungselement entfernt oder abgerissen werden kann, wobei das Farberkennungselement dem Dosenkörper zugeordnet oder am Dosenkörper befestigt verbleibt. Eine derartige Sollbruchstelle könnte dabei gleichzeitig als Frischesiegel dienen und eine ungeöffnete und unbenutzte Sprühdose kennzeichnen.

Die Sollbruchstelle könnte im Konkreten als Perforation zwischen Schutzkappe und Farberkennungselement oder Außenmantel ausgebildet sein. Alternativ hierzu könnte die Sollbruchstelle durch mindestens drei Stege als Verbindung zwischen Farberkennungselement oder Außenmantel und Schutzkappe ausgebildet sein. In einer weiter alternativen Ausgestaltung könnte die Sollbruchstelle als Materialverdünnung ausgebildet sein. In allen drei Fällen ist das Trennen der Schutzkappe von dem Farberkennungselement oder Außenmantel in besonders einfacher und sicherer Weise möglich.

Sprühdosen der eingangs genannten Art weisen meist einen Dichtfalz auf, der letztendlich direkt um die Sprüheinrichtung ringartig ausgebildet ist. Hierdurch wird eine Abdichtung zwischen dem Dosenkörper und der Sprüheinrichtung erreicht, die meist als separates Element an dem Dosenkörper befestigt wird. Des Weiteren kann eine herkömmliche Sprühdose einen weiteren Falz oder Dichtfalz aufweisen, der im oberen Bereich des Dosenkörpers ausgebildet ist und letztendlich auch als Verstärkung dient. An der Innenseite des Farberkennungselements oder des Außenmantels oder des Anschlussbereichs ist nunmehr ein Rastmittel vorgesehen, das mit dem direkt um die Sprüheinrichtung ausgebildeten ringartigen Dichtfalz in Eingriff gelangen kann. Hierdurch ist eine sichere Anordnung des integralen Bauteils aus Farberkennungselement und Schutzkappe am Dosenkörper erreichbar, wobei damit auch ein Verbleiben des Farberkennungselements oder des Außenmantels - gegebenenfalls mit dem Anschlussbereich - an dem Dosenkörper realisierbar ist, wenn die Schutzkappe abgetrennt ist.

Im Hinblick auf eine besonders deutliche und sichere Anzeige der Farbe des Sprühguts könnte das Farberkennungselement und vorzugsweise auch die Schutzkappe zumindest bereichsweise mit dem Sprühgut versehen oder lackiert sein. Damit ist die Originalfarbe des Sprühguts auf dem Farberkennungselement und vorzugsweise auch auf der Schutzkappe aufgebracht.

Im Hinblick auf eine einfache spritzgusstechnische Ausbildung des integralen Bauteils aus Farberkennungselement und Schutzkappe könnte ausgehend von dem Farberkennungselement oder dem Außenmantel die Schutzkappe sich verjüngend oder konisch ausgebildet sein.

Bei einer besonders stabilen Ausgestaltung könnte das Farberkennungselement oder der Außenmantel an seinem der Schutzkappe zugewandten Ende einen domförmigen, sich in Richtung Schutzkappe vorzugsweise verjüngenden Anschlussbereich für die Schutzkappe aufweisen. Dieser Anschlussbereich könnte nach dem Abtrennen der Schutzkappe dem Dosenkörper zugeordnet verbleiben.

Das Rastmittel könnte im Konkreten als ringförmiger, innerer Vorsprung des Farberkennungselements oder des Außenmantels oder des Anschlussbereichs ausgebildet sein. Hierdurch ist ein besonders sicherer Eingriff zwischen dem Farberkennungselement, dem Außenmantel oder dem Anschlussbereich und dem Dosenkörper erreicht. Alternativ hierzu könnte das Rastmittel aus mindestens zwei inneren Vorsprüngen des Farberkennungselements oder des Außenmantels oder des Anschlussbereichs gebildet sein. Hierdurch lassen sich gegenüber einem ringförmigen Vorsprung Material und damit Kosten einsparen.

Im Wesentlichen zur Stabilisierung der Schutzkappe könnte an der Innenseite der Schutzkappe ein vorzugsweise ringförmiger Wulst ausgebildet sein. Der Wulst könnte im Wesentlichen im oberen Bereich der Schutzkappe ausgebildet sein.

Das Farberkennungselement, der Außenmantel und/oder die Schutzkappe weisen eine vorgebbare Materialdicke auf, die auf den jeweiligen Anwendungsfall abzustellen ist. Insbesondere bei einer nicht zu dicken Ausgestaltung des Farberkennungselements oder des Außenmantels und/oder der Schutzkappe könnte eine gewisse Elastizität der Komponenten vorliegen. Hierbei bietet sich als Material für das Farberkennungselement oder den Außenmantel und/oder die Schutzkappe Kunststoff an. Aufgrund einer vorhandenen Elastizität könnte das Farberkennungselement oder der Außenmantel mit Bereichen des Dosenkörpers eine wechselseitige Klemmwirkung bereitstellen, die zu einer sicheren Zuordnung des Farberkennungselements oder des Außenmantels zu dem Dosenkörper beiträgt. Mit anderen Worten ist dann ein unbeabsichtigtes Lösen des Farberkennungselements oder des Außenmantels von dem Dosenkörper weitestgehend vermieden.

Im Hinblick auf eine besonders einfache Zuordnung des Außenmantels zu dem Dosenkörper könnte der innere Rand des oberen Durchgangs des Außenmantels - sich nach innen erweiternd - angeschrägt sein. Beim Zuordnen des Außenmantels zu dem Dosenkörper rutscht der Außenmantel aufgrund der Anschrägung somit einfacher über den ringartigen Dichtfalz zwischen Sprüheinrichtung und Dosenkörper.

Ebenfalls im Hinblick auf ein vereinfachtes Zuordnen oder Anordnen des Außenmantels zu oder an dem Dosenkörper könnte der Außenmantel im Bereich des Außenrands des unteren Durchgangs - zum unteren Durchgang oder zu seinem freien Ende hin - sich verjüngend angespitzt sein. Eine derartige im Außenbereich des Außenmantels vorgesehene Anspitzung des Außenmantels quasi in Richtung seiner inneren Achse vereinfacht ein Entlangführen oder Entlangrutschen des Außenmantels entlang dem ringartigen Falz oder Dichtfalz im oberen Bereich des Dosenkörpers.

Zur Erzeugung einer besonders sicheren Klemmwirkung zwischen Außenmantel und ringartigem Dichtfalz im Bereich der Sprüheinrichtung könnte der Innendurchmesser des oberen Durchgangs geringfügig kleiner sein als der Außendurchmesser des um die Sprüheinrichtung ausgebildeten, ringartigen Dichtfalzes des Dosenkörpers. Zum Anordnen des Außenmantels um den Dichtfalz bzw. entlang dem Dichtfalz ist dabei eine gewisse Kraft aufzuwenden, die den oberen Durchgang geringfügig elastisch dehnt, um einen sicheren Sitz an dem Dichtfalz oder einen sicheren Sitz unterhalb des Dichtfalzes nach Einnehmen des ursprünglichen ungedehnten Zustands des oberen Durchgangs zu erreichen. Im letztgenannten Fall müsste der Dichtfalz einen Bereich mit geringerem Außendurchmesser aufweisen. Alternativ zu einem derartigen geringeren Außendurchmesser könnte der Außenmantel soweit entlang dem Dichtfalz geführt werden, bis der Außenmantel quasi unterhalb des Dichtfalzes in einem Bereich geringen Durchmessers ankommt.

Im Konkreten könnte der Außenmantel mit dem Außenrand des unteren Durchgangs vorzugsweise formschlüssig an dem inneren Umfang des im oberen Bereich des Dosenkörpers ausgebildeten, ringartigen Dichtfalzes angeordnet sein. Dieser Dichtfalz bildet dabei quasi eine Verbindung zwischen einer Seitenfläche und einer oberen Grundfläche des Dosenkörpers.

Der Außendurchmesser des Außenmantels könnte im Bereich des unteren Durchgangs geringfügig größer sein als der Innendurchmesser des im oberen Bereich des Dosenkörpers ausgebildeten, ringartigen Falzes oder Dichtfalzes des Dosenkörpers. Hierdurch könnte wiederum eine Klemmwirkung aufgrund einer Elastizität des Außenmantels im Bereich des Falzes oder Dichtfalzes erreicht werden. Dies hätte eine besonders sichere Anordnung des Außenmantels am Dosenkörper zur Folge.

Der Außenmantel könnte sich letztendlich vom Dichtfalz um die Sprüheinrichtung zum Falz oder Dichtfalz im oberen Bereich des Dosenkörpers erstrecken.

Im Hinblick auf ein vereinfachtes Lösen des Außenmantels von dem Dosenkörper könnte der Außenmantel einen sich im Wesentlichen von dem oberen Durchgang zu dem unteren Durchgang erstreckenden durchgängigen Schlitz aufweisen. Hierdurch könnte der Außenmantel einfach zusammengedrückt oder erweitert werden, um ein Abnehmen von dem Dosenkörper zu ermöglichen. Auch der Anschlussbereich könnte aus den gleichen Gründen mit einem Schlitz ausgebildet sein.

Hinsichtlich eines einfachen Entfernens des Farberkennungselements von dem Dosenkörper könnten oder könnte das Farberkennungselement und/oder der Anschlussbereich eine Sollbruchstelle aufweisen. Nach Erzeugung des vorgegebenen Bruchs könnte das Farberkennungselement dann gegebenenfalls gemeinsam mit dem Anschlussbereich einfach von dem Dosenkörper gelöst werden.

Weiterhin im Hinblick auf ein einfaches Lösen des Farberkennungselements und gegebenenfalls des Anschlussbereichs von dem Dosenkörper könnten oder könnte das Farberkennungselement und/oder der Anschlussbereich einen Eingriffsdurchgang oder eine Eingriffsausnehmung aufweisen. Der Eingriffsdurchgang oder die Eingriffsausnehmung könnten dabei derart dimensioniert sein, dass das Farberkennungselement gegebenenfalls mit dem Anschlussbereich entweder mit der Hand bzw. einem Finger oder mit einem speziellen Instrument greifbar und von dem Dosenkörper lösbar wäre.

Mit dem Begriff "Sprühdose" sind auch sämtliche bekannten Spraydosen oder Aerosoldosen umfasst.

Die Schutzkappe könnte im Wesentlichen wie ein schalenförmiger Deckel ausgebildet sein. Dabei könnte die Schale durch einen im Wesentlichen ebenen und kreisförmigen Boden mit einer sich von dem Boden weg erstreckenden Seitenwand gebildet sein, wobei die Seitenwand im Wesentlichen als entlang dem Rand des Bodens ausgebildeter Mantel gestaltet sein könnte, der sich vom Boden weg zumindest geringfügig erweitert.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer Seitenansicht, schematisch, das Ausführungsbeispiel einer erfindungsgemäßen Sprühdose,
- Fig. 2: in einer Seitenansicht, teilweise geschnitten und vergrößert, das Farberkennungselement des Ausführungsbeispiels aus Fig. 1,
- Fig. 3: in einer Seitenansicht, vergrößert und geschnitten, einen Ausschnitt aus der Darstellung gemäß Fig. 2,
- Fig. 4: in einer Seitenansicht, vergrößert und geschnitten, einen Ausschnitt aus der Darstellung gemäß Fig. 2 betreffend die Schutzkappe,
- Fig. 5: in einer Draufsicht das Farberkennungselement aus Fig. 2 und
- Fig. 6: in einer Draufsicht, vergrößert, einen Ausschnitt der Darstellung gemäß Fig. 5.

Fig. 1 zeigt in einer schematischen Seitenansicht das Ausführungsbeispiel einer erfindungsgemäßen Sprühdose. Die Sprühdose weist einen Dosenkörper 1 zur Aufnahme des Sprühguts auf, wobei dem Dosenkörper 1 eine Sprüheinrichtung 2 für das Sprühgut und ein Farberkennungselement 3 zur Anzeige der Farbe des Sprühguts zugeordnet sind. Im Hinblick auf eine vereinfachte Herstellung mit reduzierten Kosten ist die Sprühdose derart ausgebildet, dass das Farberkennungselement 3 integral mit einer Schutzkappe 4 für die Sprüheinrichtung 2 ausgebildet ist.

Das Farberkennungselement 3 und die Schutzkappe 4 sind in ihrem Außenbereich mit dem Sprühgut versehen oder lackiert. Das Farberkennungselement 3 ist als ringartiger Außenmantel 5 einer hohlen Kugelschicht mit einem oberen kleineren Durchgang 6 und einem unteren größeren Durchgang 7 ausgebildet. Im Übergangsbereich zwischen dem Außenmantel 5 und der Schutzkappe 4 ist eine Sollbruchstelle 8 im Bereich von Stegen 9 ausgebildet. Die Stege 9 dienen dabei als Verbindung zwischen dem Außenmantel 5 und der Schutzkappe 4. Ausgehend von dem Außenmantel 5 ist die Schutzkappe 4 sich verjüngend oder konisch nach oben ausgebildet. Des Weiteren weist der Außenmantel 5 an seinem der Schutzkappe 4 zugewandten Ende 10 einen domförmigen, sich in Richtung Schutzkappe 4 verjüngenden Anschlussbereich 11 für die Schutzkappe 4 auf.

Die Schutzkappe 4 ist von dem Farberkennungselement 3 bzw. dem Außenmantel 5 abreißbar, um einen Zugang zur Sprüheinrichtung 2 zu ermöglichen. Dabei reißt die Schutzkappe 4 im Bereich der Sollbruchstelle 8 ab. Der Außenmantel 5 mit dem Anschlussbereich 11 verbleiben am Dosenkörper 1. Hierfür ist an der Innenseite des Anschlussbereichs 11 ein Rastmittel 12 vorgesehen, das den Verbleib des Farberkennungselements 3 bzw. Außenmantels 5 am Dosenkörper 1 gewährleistet. Das Rastmittel 12 ist als ringförmiger, innerer Vorsprung des Anschlussbereichs 11 ausgebildet.

An der Innenseite der Schutzkappe 4 ist ein ringförmiger Wulst 13 ausgebildet. Der innere Rand 14 des oberen Durchgangs 6 ist abgerundet, um ein Aufsetzen des Farberkennungselements 3 auf den Dosenkörper 1 zu erleichtern. Der Außenmantel 5 könnte im Bereich seines Außenrands 15 des unteren Durchgangs 7 - zum unteren Durchgang 7 oder zu seinem freien Ende hin - sich verjüngend angespitzt sein.

Um die Sprüheinrichtung 2 herum ist ein ringartiger Dichtfalz 16 des Dosenkörpers 1 ausgebildet. In gleicher Weise ist im oberen Bereich des Dosenkörpers 1, im Wesentlichen am oberen Ende des zylindermantelförmigen Bereichs des Dosenkörpers 1 ein ringartiger Falz oder Dichtfalz 17 ausgebildet. Zwischen den Falzen 16 und 17 ist das Farberkennungselement 3 mit Hilfe des Rastmittels 12 festgeklemmt.

Fig. 2 zeigt in einer teilweise geschnittenen Seitenansicht das Farberkennungselement 3 mit der integral ausgebildeten Schutzkappe 4. Das Farberkennungselement 3 ist im Wesentlichen als ringartiger Außenmantel 5 mit einem oberen kleineren Durchgang 6 und einem unteren größeren Durchgang 7 ausgebildet. Zwischen Schutzkappe 4 und Farberkennungselement 3 ist eine Sollbruchstelle 8 in Form von mehreren Stegen 9 ausgebildet. Das Farberkennungselement 3 weist des Weiteren an seinem oberen Ende 10 einen domförmigen Anschlussbereich 11 auf. An der Innenseite des Anschlussbereichs 11 ist ein ringförmiger innerer Vorsprung als Rastmittel 12 ausgebildet. Das Rastmittel 12 dient im Wesentlichen zur Verrastung mit dem Dichtfalz 16 des Dosenkörpers 1. Bauelemente, die in Fig. 2 mit denselben Bezugsziffern wie in Fig. 1 beschrieben sind, entsprechen den dortigen Bauelementen.

Fig. 3 zeigt in einer geschnittenen und vergrößerten Seitenansicht den Übergangsbereich zwischen Farberkennungselement 3 und Schutzkappe 4. Dabei ist der als Rastmittel 12 dienende innere Vorsprung sowie der Steg 9 besonders gut erkennbar. Beim Abreißen der Schutzkappe 4 reißt die Schutzkappe 4 üblicherweise auch die Stege 9 im Bereich der Sollbruchstelle 8 ab.

Fig. 4 zeigt ebenfalls in einem vergrößerten Ausschnitt einen Bereich der Schutzkappe 4 gemäß Fig. 2. Hierbei ist der obere Bereich der Schutzkappe 4 mit dem Wulst 13 gezeigt.

Fig. 5 zeigt in einer Draufsicht das Farberkennungselement 3 mit integrierter Schutzkappe 4. Das Farberkennungselement 3 ist als ringförmiger Außenmantel 5 mit einem oberen Durchgang 6 und einem unteren Durchgang 7 ausgebildet. Als Sollbruchstelle 8 sind Stege 9 vorgesehen.

Fig. 6 zeigt einen segmentartigen Ausschnitt der Darstellung gemäß Fig. 5, wobei die Schutzkappe 4 mit den als Sollbruchstelle 8 dienenden Stege 9 erkennbar ist. Die Schutzkappe 4 weist einen im Wesentlichen ebenen und kreisförmigen Boden auf. Vom Rand des Bodens erstreckt sich eine Seitenwandung, die aus gerundeten Einzelsegmenten aufgebaut ist.

Hinsichtlich weiterer vorteilhafter Ausgestaltungen und Weiterbildungen der erfindungsgemäßen Sprühdose wird zur Vermeidung von Wiederholungen einerseits auf den allgemeinen Teil der Beschreibung und andererseits auf die beigefügten Ansprüche verwiesen.

Abschließend sei ganz besonders hervorgehoben, dass das zuvor rein willkürlich gewählte Ausführungsbeispiel lediglich zur Erörterung der erfindungsgemäßen Lehre dient, diese jedoch nicht auf dieses Ausführungsbeispiel einschränkt.

## Patentansprüche

1. Sprühdose mit einem Dosenkörper (1) zur Aufnahme des Sprühguts, wobei dem Dosenkörper (1) eine Sprüheinrichtung (2) für das Sprühgut und ein Farberkennungselement (3) zur Anzeige der Farbe des Sprühguts zugeordnet ist und wobei das Farberkennungselement (3) integral mit einer Schutzkappe (4) für die Sprüheinrichtung (2) und als vorzugsweise geschlossener Ring ausgebildet ist,
**dadurch gekennzeichnet, dass** das Farberkennungselement (3) dem Dosenkörper (1) reversibel zugeordnet ist, dass das Farberkennungselement (3) als ringartiger Außenmantel (5) einer hohlen Kugelschicht oder eines hohlen Kegelstumpfs mit jeweils einem oberen kleineren (6) und einem unteren größeren Durchgang (7) ausgebildet ist, dass im Übergangsbereich zwischen Farberkennungselement (3) oder Außenmantel (5) und Schutzkappe (4) eine Sollbruchstelle (8) ausgebildet ist, wobei die Sollbruchstelle (8) als Perforation oder durch mindestens drei Stege (9) als Verbindung zwischen Farberkennungselement (3) oder Außenmantel (5) und Schutzkappe (4) oder als Materialverdünnung ausgebildet sein kann, **dass** an der Innenseite des Farberkennungselements (3) oder des Außenmantels (5) oder des Anschlussbereichs (11) ein Rastmittel (12) vorgesehen ist und dass sich der Außenmantel (5) bis zur gegenüber dem Dosenkörper (1) wesentlich verkleinerten Sprüheinrichtung (2) erstreckt und dort mittels des Rastmittels (12) gehalten wird.

2. Sprühdose nach Anspruch 1, **dadurch gekennzeichnet, dass** das Farberkennungselement (3) und vorzugsweise die Schutzkappe (4) zumindest bereichsweise mit dem Sprühgut versehen oder lackiert ist oder sind.

3. Sprühdose nach Anspruch 1 oder 2, **dadurch gekennzeichnet, dass** ausgehend von dem Farberkennungselement (3) oder dem Außenmantel (5) die Schutzkappe (4) sich verjüngend oder konisch ausgebildet ist.

4. Sprühdose nach einem der Ansprüche 1 bis 3, **dadurch gekennzeichnet, dass** das Farberkennungselement (3) oder der Außenmantel (5) an seinem der Schutzkappe (4) zugewandten Ende (10) einen domförmigen, sich in Richtung Schutzkappe (4) vorzugsweise verjüngenden Anschlussbereich (11) für die Schutzkappe (4) aufweist.

5. Sprühdose nach einem der Ansprüche 1 bis 4, **dadurch gekennzeichnet, dass** das Rastmittel (12) als ringförmiger, innerer Vorsprung des Farberkennungselements (3) oder des Außenmantels (5) oder des Anschlussbereichs (11) oder aus mindestens zwei inneren Vorsprüngen des Farberkennungselements (3) oder des Außenmantels (5) oder des Anschlussbereichs (11) gebildet sein kann.

6. Sprühdose nach einem der Ansprüche 1 bis 5, **dadurch gekennzeichnet, dass** an der Innenseite der Schutzkappe (4) ein vorzugsweise ringförmiger Wulst (13) ausgebildet ist.

7. Sprühdose nach einem der Ansprüche 1 bis 6, **dadurch gekennzeichnet, dass** der innere Rand (14) des oberen Durchgangs (6) - sich nach innen erweiternd - angeschrägt ist.

8. Sprühdose nach einem der Ansprüche 1 bis 7, **dadurch gekennzeichnet, dass** der Außenmantel (5) im Bereich des Außenrands (15) des unteren Durchgangs (7) - zum unteren Durchgang (7) oder zu seinem freien Ende hin - sich verjüngend angespitzt ist.

9. Sprühdose nach einem der Ansprüche 1 bis 8, **dadurch gekennzeichnet, dass** der Innendurchmesser des oberen Durchgangs (6) geringfügig kleiner ist als der Außendurchmesser eines um die Sprüheinrichtung (2) ausgebildeten, ringartigen Dichtfalzes (16) des Dosenkörpers (1).

10. Sprühdose nach einem der Ansprüche 1 bis 9, **dadurch gekennzeichnet, dass** der Außenmantel (5) mit dem Außenrand (15) des unteren Durchgangs (7) vorzugsweise formschlüssig an dem inneren Umfang eines im oberen Bereich des Dosenkörpers (1) ausgebildeten, ringartigen Falzes oder Dichtfalzes (17) angeordnet ist.

11. Sprühdose nach einem der Ansprüche 1 bis 10, **dadurch gekennzeichnet, dass** der Außendurchmesser des Außenmantels (5) im Bereich des unteren Durchgangs (7) geringfügig größer ist als der Innendurchmesser eines oder des im oberen Bereich des Dosenkörpers (1) ausgebildeten, ringartigen Falzes oder Dichtfalzes (17) des Dosenkörpers (1).

12. Sprühdose nach einem der Ansprüche 1 bis 11, **dadurch gekennzeichnet, dass** der Außenmantel (5) einen sich im Wesentlichen von dem oberen Durchgang (6) zu dem unteren Durchgang (7) erstreckenden durchgängigen Schlitz aufweist.

13. Sprühdose nach einem der Ansprüche 1 bis 12, **dadurch gekennzeichnet, dass** das Farberkennungselement und/oder der Anschlussbereich eine Sollbruchstelle aufweist oder aufweisen.

14. Sprühdose nach einem der Ansprüche 1 bis 13, **dadurch gekennzeichnet, dass** das Farberkennungselement und/oder der Anschlussbereich einen Eingriffsdurchgang oder eine Eingriffsausnehmung aufweist oder aufweisen.

## Claims

1. Spray can having a can body (1) for receiving the material to be sprayed, a spray device (2) for the material to be sprayed and a colour recognition element (3) for indicating the colour of the material to be sprayed being associated with the can body (1) and the colour recognition element (3) being constructed integrally with a protective cover (4) for the spray device (2) and preferably as a closed ring, **characterised in that** the colour recognition element (3) is associated with the can body (1) in a reversible manner, **in that** the colour recognition element (3) is constructed as an annular outer covering (5) of a hollow spherical region or a hollow truncated cone in each case having a relatively small upper aperture (6) and a relatively large lower aperture (7), **in that** in the transition region between the colour recognition element (3) or outer covering (5) and protective cover (4), a desired break point (8) is formed, the desired break point (8) being able to be formed as a perforation or by at least three webs (9) as a connection between the colour recognition element (3) or outer covering (5) and protective cover (4) or as a thin material portion, **in that**, at the inner side of the colour recognition element (3) or the outer covering (5) or the connection region (11), a locking means (12) is provided and **in that** the outer covering (5) extends as far as the spray device (2) which is substantially smaller than the can body (1) and is retained at that location by the locking means (12).

2. Spray can according to claim 1, **characterised in that** the colour recognition element (3) and preferably the protective cover (4) is/are coated or painted at least over regions with the material to be sprayed.

3. Spray can according to claim 1 or 2, **characterised in that,** starting from the colour recognition element (3) or the outer covering (5), the protective cover (4) is constructed in a tapering or conical manner.

4. Spray can according to any one of claims 1 to 3, **characterised in that** the colour recognition element (3) or the outer covering (5) has, at the end (10) thereof facing the protective cover (4), a dome-like connection region (11) for the protective cover (4) that preferably tapers in the direction towards the protective cover (4).

5. Spray can according to any one of claims 1 to 4, **characterised in that** the locking means (12) can be formed as an annular inner projection of the colour recognition element (3) or the outer covering (5) or the connection region (11) or from at least two inner projections of the colour recognition element (3) or the outer covering (5) or the connection region (11).

6. Spray can according to any one of claims 1 to 5, **characterised in that** a preferably annular protrusion (13) is formed at the inner side of the protective cover (4).

7. Spray can according to any one of claims 1 to 6, **characterised in that** the inner edge (14) of the upper aperture (6) is chamfered so as to widen inwards.

8. Spray can according to any one of claims 1 to 7, **characterised in that** the outer covering (5), in the region of the outer edge (15) of the lower aperture (7), is brought to a point so as to taper towards the lower aperture (7) or the free end thereof.

9. Spray can according to any one of claims 1 to 8, **characterised in that** the inner diameter of the upper aperture (6) is slightly smaller than the outer diameter of an annular sealing joint (16) of the can body (1) that is formed around the spray device (2).

10. Spray can according to any one of claims 1 to 9, **characterised in that** the outer covering (5) is arranged preferably in a positive-locking manner with the outer edge (15) of the lower aperture (7) on the inner periphery of an annular joint or sealing joint (17) formed in the upper region of the can body (1).

11. Spray can according to any one of claims 1 to 10, **characterised in that** the outer diameter of the outer covering (5) is slightly larger in the region of the lower aperture (7) than the inner diameter of a or the annular joint or sealing joint (17) of the can body (1) formed in the upper region of the can body (1).

12. Spray can according to any one of claims 1 to 11, **characterised in that** the outer covering (5) has a continuous slot which extends substantially from the upper aperture (6) to the lower aperture (7).

13. Spray can according to any one of claims 1 to 12, **characterised in that** the colour recognition element and/or the connection region has/have a desired break point.

14. Spray can according to any one of claims 1 to 13, **characterised in that** the colour recognition element and/or the connection region has/have an engagement aperture or engagement recess.

## Revendications

1. Bombe aérosol comportant un corps (1) destiné à recevoir le produit à pulvériser, un dispositif de pulvérisation (2) pour le produit à pulvériser et un élément d'identification de couleur (3) destiné à indiquer la couleur du produit à pulvériser étant associés au corps (1) de la bombe, et l'élément d'identification de couleur (3) étant réalisé intégralement avec un capuchon de protection (4) pour le dispositif de pulvérisation (2) et étant réalisé de préférence sous forme de bague fermée, **caractérisée en ce que** l'élément d'identification de couleur (3) est associé de manière réversible au corps (1) de la bombe, **en ce que** l'élément d'identification de couleur (3) est réalisé sous la forme d'une paroi latérale extérieure (5) annulaire d'une couche sphérique creuse ou d'un cône tronqué creux avec respectivement un passage supérieur (6) plus petit et un passage inférieur (7) plus grand, **en ce que**, dans la zone de transition entre l'élément d'identification de couleur (3) ou la paroi latérale extérieure (5) et le capuchon de protection (4) est réalisée une zone destinée à la rupture (8), ladite zone destinée à la rupture (8) pouvant être réalisée sous la forme d'une perforation ou par au moins trois barrettes (9) formant une liaison entre l'élément d'identification de couleur (3) ou la paroi latérale extérieure (5) et le capuchon de protection (4) ou sous la forme d'un affaiblissement de matière, **en ce que** sur la face intérieure de l'élément d'identification de couleur (3) ou de la paroi latérale extérieure (5) ou de la zone d'assemblage (11) est prévu un moyen de blocage (12) et **en ce que** la paroi latérale extérieure (5) s'étend jusqu'au dispositif de pulvérisation (2), nettement diminué par rapport au corps (1) de la bombe, et y est maintenue par le moyen de blocage (12).

2. Bombe aérosol selon la revendication 1, **caractérisée en ce que** l'élément d'identification de couleur (3) et, de préférence, le capuchon de protection (4) est ou sont revêtus ou peints au moins par zones par le produit à pulvériser.

3. Bombe aérosol selon la revendication 1 ou 2, **caractérisée en ce que** le capuchon de protection (4) est réalisé en se rétrécissant ou en forme de cône à partir de l'élément d'identification de couleur (3) ou de la paroi latérale extérieure (5).

4. Bombe aérosol selon l'une quelconque des revendications 1 à 3, **caractérisée en ce que** l'élément d'identification de couleur (3) ou la paroi latérale extérieure (5), au niveau de son extrémité (10) orientée vers le capuchon de protection (4), comporte une zone d'assemblage (11) en forme de dôme pour le capuchon de protection (4), laquelle se rétrécit de préférence dans la direction vers le capuchon de protection (4).

5. Bombe aérosol selon l'une quelconque des revendications 1 à 4, **caractérisée en ce que** le moyen de blocage (12) peut être réalisé sous la forme d'une saillie intérieure annulaire de l'élément d'identification de couleur (3) ou de la paroi latérale extérieure (5) ou de la zone d'assemblage (11) ou peut être formé par deux saillies intérieures de l'élément d'identification de couleur (3) ou de la paroi latérale extérieure (5) ou de la zone d'assemblage (11).

6. Bombe aérosol selon l'une quelconque des revendications 1 à 5, **caractérisée en ce qu'**un bourrelet (13), de préférence annulaire, est formé sur la face intérieure du capuchon de protection (4).

7. Bombe aérosol selon l'une quelconque des revendications 1 à 6, **caractérisée en ce que** le bord intérieur (14) du passage supérieur (6) est chanfreiné - en s'élargissant vers l'intérieur.

8. Bombe aérosol selon l'une quelconque des revendications 1 à 7, **caractérisée en ce que** la paroi latérale extérieure (5) dans la zone du bord extérieur (15) du passage inférieur (7) est appointée en se rétrécissant - vers le passage inférieur (7) ou vers l'extrémité libre de celui-ci.

9. Bombe aérosol selon l'une quelconque des revendications 1 à 8, **caractérisée en ce que** le diamètre intérieur du passage supérieur (6) est légèrement plus petit que le diamètre extérieur d'une feuillure d'étanchéité (16) annulaire du corps (1) de la bombe, réalisée autour du dispositif de pulvérisation (2).

10. Bombe aérosol selon l'une quelconque des revendications 1 à 9, **caractérisée en ce que** la paroi latérale extérieure (5) est disposée, de préférence, par conjugaison de forme avec le bord extérieur (15) du passage inférieur (7) sur le pourtour intérieur d'une feuillure ou feuillure d'étanchéité (17) annulaire, réalisée dans la zone supérieure du corps (1) de la bombe.

11. Bombe aérosol selon l'une quelconque des revendications 1 à 10, **caractérisée en ce que** le diamètre extérieur de la paroi latérale extérieure (5) dans la zone du passage inférieur (7) est légèrement plus grand que le diamètre intérieur d'une feuillure ou feuillure d'étanchéité (17) annulaire du corps (1) de la bombe, réalisée dans la zone supérieure du corps (1) de la bombe.

12. Bombe aérosol selon l'une quelconque des revendications 1 à 11, **caractérisée en ce que** la paroi latérale extérieure (5) comporte une fente débouchante qui s'étend sensiblement depuis le passage supérieur (6) vers le passage inférieur (7).

13. Bombe aérosol selon l'une quelconque des revendications 1 à 12, **caractérisée en ce que** l'élément d'identification de couleur et/ou la zone d'assemblage comporte ou comportent une zone destinée à la rupture.

14. Bombe aérosol selon l'une quelconque des revendications 1 à 13, **caractérisée en ce que** l'élément d'identification de couleur et/ou la zone d'assemblage comporte ou comportent un passage de prise ou un évidement de prise.
